# EUROPÄISCHE PATENTSCHRIFT

(11) **EP 0 403 815 B1**
(45) Veröffentlichungstag und Bekanntmachung des Hinweises auf die Patenterteilung: **05.01.1994**
(21) Anmeldenummer: 90109778.2
(22) Anmeldetag: 23.05.1990
(51) Int. Cl.: B68G 7/12, A47C 31/02

(54) **Einzugstab zur Profilformung von Polstermaterialien**
Inserting band to profile upholstery
Bande d'insertion pour profiles des rembourrages

(30) Priorität: 19.06.1989 DE 8907459 U
(43) Veröffentlichungstag der Anmeldung: 27.12.1990
(73) Patentinhaber: Tillner, Alfred, D-49191 Belm (DE)
(72) Erfinder: Tillner, Alfred, D-49191 Belm (DE)
(74) Vertreter: Busse & Busse Patentanwälte

(56) Entgegenhaltungen:
- EP-A- 0 240 388
- EP-A- 0 359 643
- FR-A- 2 636 057

## Beschreibung

Die Erfindung betrifft einen Einzugstab zur Profilformung von außenseitig durch einen Bezugstoff abgedeckten Polstermaterialien bei Polstermöbeln und dgl. gepolsterten Sitzteilen, bestehend aus einem einstückig stranggepreßten Profilstab aus Kunststoff, mit dem eine gesondert hergestellte Annähfahne für seine Verbindung mit dem Bezugstoff zwischen flachen Profilteilen fest verschweißt ist.

Derartige Einzugstäbe werden bei Polstermöbeln, aber auch bei anderen gepolsterten Sitzteilen, wie insbesondere Autositzen, dazu verwandt, das auf einer geeigneten Unterlage angebrachte Polstermaterial in die gewünschte, sitzgerechte Form zu bringen. Der Bezugstoff wird dabei an die Annähfahne des Profilstabs angenäht, und der so vorbereitete Einzugstab wird sodann im wesentlichen quer zur äußeren Oberfläche des auf dem Polstermaterial aufliegenden Bezugstoffes in das Polstermaterial hineingezogen und festgelegt, wodurch eine nahtähnliche sog. Blindabheftung mit entsprechenden Profilwölbungen beidseits der Blindabheftung erzeugt wird.

Bei einem bekannten Einzugstab der angegebenen Art besitzt der Profilstab ein massives Rundprofil, und die Annähfahne ist in Form eines doppellagigen Materialstreifens um den Rundprofilstab herumgelegt und rundum mit diesem sowie zwischen ihren beiden Materiallagen mit sich selbst verklebt. Im Gebrauch des bekannten Einzugstabes hat sich gezeigt, daß die Rundumverklebung der Annähfahne mit dem Rundprofilstab den in der Benutzung der Polstermöbel bzw. Sitzteile auftretenden Beanspruchungen nicht standhält, so daß sich die Annähfahne vom Profilstab löst und dieser in Richtung seiner Längsachse bei der wiederholten Benutzung der Sitzteile wandert, bis er schließlich seitlich aus dein Polstermaterial austritt. Als weiterer Nachteil hat sich erwiesen, daß beim Annähen der Annähfahne an den Bezugstoff im Verarbeitungsbetrieb die Nadel der Nähvorrichtung durch den Klebstoff zwischen den beiden Lagen der Annähfahne verschmutzt wird, so daß Betriebsstörungen auftreten.

Die EP-A-0 240 388, die den Oberbegriff des Anspruchs 1 repräsentiert, beschreibt einen Einzugstab zur Profilformung von außenseitig durch einen Bezugstoff abgedeckten Polstermaterialien bei Polstermöbeln und dgl. gepolsterten Sitzteilen, bestehend aus einem einstückig stranggepreßten Profilstab aus Kunststoff, mit dem eine gesondert hergestellte Annähfahne für seine Verbindung mit dem Bezugstoff zwischen flachen Profilteilen fest verschweißt ist. Der Profilstab besitzt hierbei ein Hohlprofil von quadratischer Grundform, wobei die Annähfahne in Form eines Materialstreifens durch dessen Einführung in die eine Profilverlängerung des Einzugstabs bildenden flachen Profilteile am Ausgang einer Extrusionsdüse mit dem Einzugstab verschweißt wird. Die Ausbildung des Profilstabs als Hohlprofilkörper mit einer zusätzlich angeformten Flachprofilverlängerung zur Aufnahme der Annähfahne stellt einen erhöhten Materialverbrauch dar, der noch dadurch weiter gesteigert wird, daß spezielle Verankerungsglieder mit dem Profilkörper zu dessen Verarbeitung verbunden werden müssen. Durch die Ausbildung als Hohlprofilkörper erhält der bekannte Einzugstab ein vergleichsweise großes Volumen, was einer guten Verarbeitbarkeit abträglich ist.

Der Erfindung liegt die Aufgabe zugrunde, einen Einzugstab der angegebenen Art zu schaffen, der eine dauerhaft feste Verbindung der Annähfahne mit dem Profilstab besitzt, Betriebsstörungen durch klebstoffverunreinigte Nähnadeln im Verarbeitungsbetrieb vermeidet und bei vergleichsweise geringem Materialverbrauch gut verarbeitbar ist.

Diese Aufgabe wird nach der Erfindung dadurch gelöst, daß der Profilstab ein zweischenkeliges Querschnittsprofil aufweist, dessen beide Profilschenkel an ihrer Basis durch einen schmalen Verbindungssteg miteinander verbunden sind und einen von diesem ausgehenden Aufnahmespalt für die Annähfahne begrenzen, in dem ihre feste Verschweißung mit den angrenzenden Innenflächen der beiden Profilschenkel vorgenommen ist. Bei dieser Ausgestaltung ist durch die zweischenkelige Ausbildung des Profilstabs mit dem Annähfahnenaufnahmespalt eine Rundumverklebung einer doppellagigen Annähfahne mit dem Profilstab unter entsprechend verringertem Materialaufwand für die Annähfahne vermieden, wobei auch die Notwendigkeit einer zweilagigen Ausbildung der Annähfahne entfällt, so daß diese in materialsparender Weise vorzugsweise von einem einlagigen Materialstreifen gebildet sein kann, obwohl grundsätzlich, falls gewünscht, auch ein zweilagiger Materialstreifen verwendet werden kann. Die feste Verschweißung der Annähfahne mit den angrenzenden Innenflächen der beiden Profilschenkel verhindert auch im Langzeitgebrauch der mit dem erfindungsgemäßen Einzugstab versehenen Polstermöbel bzw. Sitzteile ein Lösen der Verbindung zwischen Annähfahne und Profilstab, so daß dessen Wandern und seitliches Austreten aus den Polsterteilen unter den Benutzungsbeanspruchungen nicht mehr zu befürchten ist. Da die Verbindung der Annähfahne mit dem Profilstab ohne die Beteiligung irgendeines Klebstoffes erfolgt, treten selbstverständlich im Bearbeitungsbetrieb auch keine Störungen mehr durch klebstoffverschmutzte Nadeln der Nähvorrichtungen auf.

Der schmale, vorzugsweise außenseitig abgerundete, Verbindungssteg der beiden Profilschenkel befindet sich nach einer Ausführungsform bei der Verarbeitung des Einzugstabes an der in Einziehrichtung vorderen Seite des Profilstabs und vermittelt diesem in diesem Bereich eine einziehgünstige Profilierung, die seine Verarbeitung erleichtert. Dabei ist in weiterer Ausgestaltung der Erfindung vorgesehen, daß das Querschnittsprofil des Profilstabes eine ovale Grundgestalt aufweist, deren Längsmittellinie parallel zu den Innenflächen der beiden Profilschenkel verläuft. Diese Profilform bietet nicht nur besondere Vorteile in verarbeitungstechnischer Hinsicht, indem die beim Einziehvorgang vorauslaufende Seite des Profilstabs eine hohe Biegefestigkeit in Richtung der Längsmittellinie des Ovals aufweist, andererseits aber in Richtung quer zur Längsmittellinie des Ovals eine Flexibilität in dem Maße besitzt, daß durch entsprechende Verformung des Profilstabs ein bogenförmiger Verlauf der herzustellenden Blindabheftung vorgegeben werden kann, sondern es werden zugleich vergrößerte Anschweißflächen für die Annähfahne aufgrund der z.B. gegenüber einem Rundprofil entsprechend verlängerten Profilschenkel dargeboten. Ähnliche Vorteile erzielt man, wenn an die Stelle der ovalen Grundgestalt des Querschnittsprofils die Grundgestalt eines flachen Kastenprofils tritt.

Andere besondere Ausführungsarten der Erfindung sind in den Ansprüchen 8 und 10 angegeben.

Nach einer weiteren Ausführungsform der Erfindung kann einer der beiden Profilschenkel beidendig mit einstückig angeformten seitlichen Stützleisten versehen sein, die zu einem mittleren Firstbereich auf ihrer vom Aufnahmespalt abgewandten, äußeren Seite hin verdickt ausgebildet sind. Der verdickte Firstbereich ist dabei vorzugsweise gegenüber dem Austritt der Annähfahne aus dem Aufnahmespalt angeordnet. Die seitlichen Stützleisten bilden in der praktischen Anwendung des Einzugstabes eine unterseitige Abstützung durch Anlage an einer entsprechenden Polstermaterialfläche zur Festlegung des über die Annähfahne eingezogenen oberseitigen Bezugstoffes des gepolstertern Sitzteils, zum Beispiel eines Autositzes.

Zur weiteren Verbesserung der Schweißverbindung zwischen den beiden Profilschenkeln und der Annähfahne im Aufnahmespalt des Profils sind vorzugsweise die Innenfläche der beiden Profilschenkel mit einstückig angeformten Anschweißrippen versehen, die sich, im Querschnittsprofil des Profilstabs betrachtet, quer zur Längserstreckung des Aufnahmespalts in diesen hineinerstrecken und dabei vorzugsweise im Aufnahmespalt auf Lücke gegeneinander versetzt angeordnet sind. Hierdurch wird nicht nur eine innige Verschweißung der beteiligten Materialien, sondern auch ein formschlüssiger Verankerungseingriff der Anschweißrippen mit dem Material der Annähfahne erreicht.

Zur besonderen Festigkeit der Schweißverbindung zwischen der Annähfahne und dem Profilstab trägt bei, wenn, wie in weiterer Ausgestaltung der Erfindung vorgesehen, die Annähfahne aus Vlies, Gittergewebe oder dgl. textilem Material auf der Grundlage eines mit dem Profilstab gut verschweißbarem Kunststoffes besteht. Beispielsweise kann das Material sowohl für den Profilstab als auch für die Annähfahne von einem Polypropylen oder dgl. thermoplastischen Kunststoff gebildet sein. Grundsätzlich können jedoch für die Annähfahne auch andere, insbesondere poröse bzw. Durchbrechungen aufweisende Materialien Verwendung finden, die unter der angewandten Verschweißungswärme eine Materialverschweißung zwischen den im Aufnahmespalt einander gegenüberliegenden Innenflächen der Profilschenkel unter materialdurchdringender Einfassung der Annähfahne zulassen.

Weitere Merkmale und Vorteile der Erfindung ergeben sich aus den Ansprüchen und der nachstehenden Beschreibung, in der zwei Ausführungsbeispiele des Gegenstands der Erfindung in Verbindung mit der Zeichnung näher erläutert sind; es zeigen:
- Fig. 1: eine perspektivische Darstellung eines Endbereichs eines Profilstabs mit Blick auf dessen Stirnseite, nach einem ersten Ausführungsbeispiel,
- Fig. 2: eine Darstellung des Profilstabs gemäß Fig. 1, jedoch mit einer mit diesem zur Bildung eines Einzugstabes verbundenen Annähfahne,
- Fig. 3: eine perspektivische Darstellung eines Polstersessels mit geschnittener Rückenlehne zur Veranschaulichung eines in das Rückenpolster eingezogenen Einzugstabs gemäß Fig. 2, in gegenüber dieser verkleinertem Maßstab, und
- Fig. 4: einen Querschnitt durch einen Einzugstab nach einem weiteren Ausführungsbeispiel in Verbindung mit Polstermaterial.

In Fig. 1 ist der Endbereich eines einstückig stranggepreßten Profilkörpers 1 aus beispielsweise Polypropylen dargestellt. Der Profilstab 1 besitzt ein zweischenkeliges Querschnittsprofil von ovaler Grundgestalt, wobei die Längsmittellinie 2 des Ovals parallel zu den einander zugewandten ebenen Innenflächen 3 der beiden Profilschenkel 4 des Profilstabs 1 verläuft. An ihrer Basis sind die beiden entsprechend dem großen Radius des ovalen Querschnittsprofils an ihrer Außenseite bogenförmig gerundeten Profilschenkel 4 durch einen Verbindungssteg 5 miteinander verbunden, der seinerseits außenseitig entsprechend dem kleinen Radius des ovalen Querschnittsprofils abgerundet ist. Ausgehend von dem Verbindungssteg 5 begrenzen die beiden Profilschenkel 4 einen an ihren freien Enden 6 ausmündenden Aufnahmespalt 7 für eine Annähfahne 8 (Fig. 2).

Der Aufnahmespalt 7 hat entsprechend der ebenen Ausbildung der Innenfläche 3 der Profilschenkel 4 im wesentlichen die Querschnittsform eines schmalen Rechtecks, dessen lange Seiten parallel zur Längsmittellinie 2 verlaufen. Im Querschnittsprofil des Profilstabs 1 betrachtet, erstrecken sich quer zur Längserstreckung des Aufnahmespalts 7 in diesen Anschweißrippen 9 hinein, die einstückig an die Profilschenkel 4, von deren Innenfläche 3 abstehend, angeformt sind. Wie Fig. 1 zeigt, sind die Anschweißrippen 9 der beiden Profilschenkel 4 im Aufnahmespalt 7 auf Lücke gegeneinander versetzt angeordnet.

Wie insbesondere Fig. 2 zeigt, ist die Annähfahne 8 von einem einlagigen Materialstreifen gebildet, der die gleiche Länge wie der Profilstab 1, in dessen Strangpreßrichtung, aufweist. Die Annähfahne 8 besteht aus einem Vlies, Gittergewebe oder dgl. textilem, mit dem Profilkörper 1 gut verschweißbaren Material, und ist in den Aufnahmespalt 7 diesen insgesamt ausfüllend eingesetzt. Unter der erforderlichen Schweißwärme, die dem Profilstab 1 in geeigneter Weise zugeführt wird, erfolgt eine feste Schweißverbindung zwischen der Annähfahne 8 und den Innenflächen 3 der Profilschenkel 4 unter Einbeziehung der Anschweißrippen 9. Der seitlich aus dem Aufnahmespalt 7 herausragende Bereich 10 der Annähfahne 8 ist der eigentliche Annähbereich, mit dem der auf diese Weise von dem Profilstab 1 und der Annähfahne 8 gebildete, als Ganzes mit 11 bezeichnete Einzugstab an den jeweiligen Bezugstoff 12 (Fig. 3) angenäht wird.

Der mit dem Bezugstoff 12 verbundene Zustand des Einzugstabs 1 und seine Verwendung zur Profilformung in einem Polstermöbel oder dgl. gepolsterten Sitzteil ist insbesondere aus der Darstellung eines Polstersessels 13 gemäß Fig. 3 ersichtlich. Dabei ist der Bereich 10 der Annähfahne 8 durch eine Naht 14 an der Innenseite des bereichsweise auf sich selbst gefalteten Bezugstoffes 12 angenäht und in von dessen Ober- bzw. Außenseite fortweisender Richtung nach innen in das vom Bezugstoff abgedeckte Polstermaterial 16 eingezogen und in nicht näher dargestellter Weise festgelegt. Hierdurch ist eine nahtförmige Blindabheftung 17 mit beidseits an diese anschließenden Profilwölbungen in der Rückenlehne 15 des Sessels 13 gebildet. Die abgerundeten freien Enden 6 der Profilschenkel 4 verhindern dabei, daß Beschädigungen der Annähfahne im Bereich ihres seitlichen Austritts aus dem Aufnahmespalt 7 auftreten.

Die Fig. 4 veranschaulicht die Bildung einer solchen nahtförmigen Blindabheftung 17 im Schaumstoff oder dgl. Polstermaterial 16 eines Autositzes oder dgl. gepolsterten Sitzteils, wobei wiederum der Bezugstoff 12 bereichsweise auf sich selbst gefaltet ist und in diesem Bereich an das freie Ende der Annähfahne 8 durch die Naht 14 angenäht ist. Der Einzugstab 11′ zum Einziehen des die Blindnaht 17 ausbildenden Teils des Bezugstoffes 12 über die Annähfahne 8 in das Polstermaterial 16 besitzt hierbei eine Ausgestaltung, bei der der Profilschenkel 4′ beidendig mit einstückig angeformten seitlichen Stützleisten 18 und 19 versehen ist, wobei der Verbindungssteg 5 im Bereich des Profilschenkels 4′ den Übergang zwischen diesem und der seitlichen Stützleiste 19 bildet. Die beiden an ihren freien Enden abgerundeten Profilschenkel 4, 4′ sind zu einem mittleren Firstbereich 20 hin auf ihrer vom Aufnahmespalt der Annähfahne 8 abgewandten Außenseite verdickt ausgebildet. Der verdickte Firstbereich 20 liegt gegenüber dem Austritt der Annähfahne 8 aus dem Aufnahmespalt 7.

Im verarbeiteten Zustand liegt der Profilstab 1′, wie Fig. 4 zeigt, mit seinen seitlichen Stützleisten 18, 19 an der Unterseite des Polstermaterials 16 an, wobei der Profilschenkel 4 entsprechend in das Polstermaterial 16 eingedrückt ist, und bewirkt nach Art eines Ankers eine sichere Fixierung für den über die Annähfahne 8 eingezogenen, die Blindnaht 17 ausbildenden streifenförmigen Bereich des oberseitigen Bezugstoffes 12 des Sitzteils.

Im übrigen stimmt das Ausführungsbeispiel gemäß Fig. 4 mit der anhand der Fig. 1 bis 3 beschriebenen Ausführungsform der Erfindung in allen wesentlichen Punkten überein, wie es durch die Verwendung gleicher Bezugszeichen für gleiche bzw. übereinstimmende Teile kenntlich gemacht ist.

## Patentansprüche

1. Einzugstab (11;11') zur Profilformung von außenseitig durch einen Bezugstoff (12) abgedeckten Polstermaterialien (16) bei Polstermöbeln (13) und dgl. gepolsterten Sitzteilen, bestehend aus einem einstückig stranggepreßten Profilstab (1;1') aus Kunststoff, mit dem eine gesondert hergestellte Annähfahne (8) für seine Verbindung mit dem Bezugstoff (12) zwischen flachen Profilteilen fest verschweißt ist, dadurch gekennzeichnet, daß der Profilstab (1;1') ein zweischenkeliges Querschnittsprofil aufweist, dessen beide Profilschenkel (4,4;4,4') an ihrer Basis durch einen schmalen Verbindungssteg (5) miteinander verbunden sind und einen von diesem ausgehenden Aufnahmespalt (7) für die Annähfahne (8) begrenzen, in dem ihre feste Verschweißung mit den angrenzenden Innenflächen (3) der beiden Profilschenkel (4,4;4,4') vorgenommen ist.

2. Einzugstab nach Anspruch 1, dadurch gekennzeichnet, daß das Querschnittsprofil des Profilstabes (1) eine ovale Grundgestalt aufweist, deren Längsmittellinie (2) parallel zu den Innenflächen (3) der beiden Profilschenkel (4,4) verläuft.

3. Einzugstab nach Anspruch 1, dadurch gekennzeichnet, daß einer (4′) der beiden Profilschenkel (4,4′) des Profilstabs (1′) beidendig mit einstückig angeformten seitlichen Stützleisten (18,19) versehen ist.

4. Einzugstab nach Anspruch 3, dadurch gekennzeichnet, daß die beiden Profilschenkel (4,4′) zu einem mittleren Firstbereich (20) auf ihrer vom Aufnahmespalt (7) abgewandten, äußeren Seite hin verdickt ausgebildet sind.

5. Einzugstab nach Anspruch 4, dadurch gekennzeichnet, daß der verdickte Firstbereich (20) gegenüber dem Austritt der Annähfahne (8) aus dem Aufnahmespalt (7) angeordnet ist.

6. Einzugstab nach einem der Ansprüche 1 bis 5, dadurch gekennzeichnet, daß die Innenflächen (3) der beiden Profilschenkel (4,4;4,4′) mit einstückig angeformten Anschweißrippen (9) versehen sind, die sich, im Querschnittsprofil des Profilstabs betrachtet, quer zur Längserstreckung des Aufnahmespalts (7) in diesen hineinerstrecken.

7. Einzugstab nach Anspruch 6, dadurch gekennzeichnet, daß die Anschweißrippen (9) der beiden Profilschenkel (4,4;4,4′) im Aufnahmespalt (7) auf Lücke gegeneinander versetzt angeordnet sind.

8. Einzugstab nach einem der Ansprüche 1 bis 7, dadurch gekennzeichnet, daß die freien Enden (6) der Profilschenkel (4) und ggf. der seitlichen Stützleisten (18,19) abgerundet sind.

9. Einzugstab nach einem der Ansprüche 1 bis 8, dadurch gekennzeichnet, daß die Annähfahne (8) von einem mit dem Profilstab (1;1′) gleichlangen Streifen aus Vlies, Gittergewebe oder dgl. textilem Material auf der Grundlage eines mit dem Profilstab (1;1′) gut verschweißbaren Kunststoffes gebildet ist.

10. Einzugstab nach einem der Ansprüche 1 bis 9, dadurch gekennzeichnet, daß die Annähfahne (8) einlagig ausgebildet ist.

## Claims

1. A draw-in bar (11; 11') for the profiled shaping of upholstery materials (16) covered on the outside with a covering material (12), in the case of upholstered furniture (13) and like padded seat parts, consisting of, extruded in one piece, a profiled bar (1; 1') of synthetic plastics material to which a separately produced stitching tab (8) is securely welded between flat profiled parts so that it can be connected to the covering material (12), characterised in that the profiled bar (1; 1') comprises a two-armed cross-sectional profile of which both profiled arms (4, 4; 4, 4') are connected to one another at their base by a narrow connecting web (5) and define, starting from the said web, a gap (7) to accommodate the stitching tab (8) in which it is securely welded to the adjacent inner surfaces (3) of the two profiled arms (4, 4; 4, 4').

2. A draw-in bar according to claim 1, characterised in that the cross-sectional profile of the profiled bar (1) has a basic oval shape of which the longitudinal central line (2) extends parallel with the inner surfaces (3) of the two profiled arms (4, 4).

3. A draw-in bar according to claim 1, characterised in that one (4') of the two profiled arms (4, 4') of the profiled bar (1)is provided at both ends with integrally formed-on lateral bracing strips (18, 19).

4. A draw-in bar according to claim 3, characterised in that the two profiled arms (4, 4') are on their outer side which is remote from the accommodating gap (7) thickened to produce a middle ridge portion.

5. A draw-in bar according to claim 4, characterised in that the thickened ridge portion (20) is disposed opposite the point at which the stitching tab (8) emerges from the receiving gap (7).

6. A draw-in bar according to one of claims 1 to 5, characterised in that the inside faces (3) of the two profiled arms (4, 4; 4, 4') are provided with integrally formed on welding ribs (9) which, viewed in the cross-sectional profile of the profiled bar, extend into and cross-wise to the longitudinal extension of the receiving gap (7).

7. A draw-in bar according to claim 6, characterised in that the welding ribs (9) on the two profiled arms (4, 4; 4, 4') are disposed in the receiving gap (7), being situated opposite one another in a staggered arrangement.

8. A draw-in bar according to one of claims 1 to 7, characterised in that the free ends (6) of the profiled arms (4) and possibly of the lateral bracing strips (18, 19) are rounded.

9. A draw-in bar according to one of claims 1 to 8, characterised in that the stitching tab (8) consists of, having the same length as the profiled bar (1, 1'), a strip of fleece, woven fabric or like textile material on a backing of a synthetic plastics material which can be readily welded to the profiled bar (1, 1').

10. A draw-in bar according to one of claims 1 to 9, characterised in that the stitching tab (8) is of single-layer construction.

## Revendications

1. Baguette de rentrage (11; 11') pour le profilage de matières de rembourrage (16) recouvertes par une matière de recouvrement (12) dans des meubles rembourrés (13) et des sièges rembourrés analogues, constituée d'une baguette profilée extrudée d'une seule pièce (1; 1') en matière plastique, à laquelle un ruban à coudre (8) fabriqué séparément et destiné à l'attacher à la matière de recouvrement (12) est solidement soude entre des parties de profilé planes, caractérisée en ce que la baguette profilée (1; 1') présente un profil en coupe transversale formé de deux ailes (4, 4; 4, 4'), les deux ailes du profil étant reliées l'une à l'autre, à leurs bases, par une âme de liaison étroite (5) et délimitant une fente de réception (7) pour le ruban à coudre qui part de cette âme et dans laquelle est effectué le soudage solide aux surfaces internes adjacentes (3) des deux ailes (4, 4; 4, 4') du profil.

2. Baguette de rentrage suivant la revendication 1, caractérisée en ce que le profil en coupe transversale de la baguette profilée (1) présente une configuration de base ovale dont l'axe central longitudinal (2) s'étend parallèlement aux surfaces internes (3) des deux ailes (4, 4) du profil.

3. Baguette de rentrage suivant la revendication 1, caractérisée en ce qu'une aile (4') des deux ailes (4, 4') de la baguette profilée (1') est pourvue, à ses deux extrémités, de prolongements de support latéraux (18, 19) venus d'une pièce.

4. Baguette de rentrage suivant la revendication 3, caractérisée en ce que les deux ailes (4, 4') du profil vont en s'épaississant en direction d'une zone faîtière médiane (20) sur leur côté extérieur opposé à la fente de réception (7).

5. Baguette de rentrage suivant la revendication 4, caractérisée en ce que la zone faîtière épaissie (20) est disposée en face de la sortie du ruban à coudre (8) de la fente de réception (7).

6. Baguette de rentrage suivant l'une quelconque des revendications 1 à 5, caractérisée en ce que les surfaces internes (3) des deux ailes (4, 4; 4, 4') du profil sont pourvues de nervures de soudage venues d'une pièce (9) qui, vues dans le profil en coupe transversale de la baguette profilée, s'étendent transversalement à l'étendue longitudinale de la fente de réception (7), à l'intérieur de celle-ci.

7. Baguette de rentrage suivant la revendication 6, caractérisée en ce que les nervures de soudage (9) des deux ailes (4, 4; 4, 4') du profil sont décalées en quinconce, les unes par rapport aux autres, dans la fente de réception (7).

8. Baguette de rentrage suivant l'une quelconque des revendications 1 à 7, caractérisée en ce que les extrémités libres de l'aile (4) du profil et des éventuels prolongements de support latéraux (18, 19) sont arrondies.

9. Baguette de rentrage suivant l'une quelconque des revendications 1 à 8, caractérisée en ce que le ruban à coudre (8) est formé d'une bande de même longueur que la baguette profilée (1; 1') en non-tissé, tissu réticulaire ou matière textile analogue sur la base d'une matière plastique pouvant être bien soudée à la baguette profilée (1; 1').

10. Baguette de rentrage suivant l'une quelconque des revendications 1 à 9, caractérisée en ce que le ruban à coudre (8) est un ruban monocouche.
